# EUROPÄISCHE PATENTANMELDUNG

(11) **EP 0 727 555 A2**
(43) Veröffentlichungstag der Anmeldung: **21.08.1996**
(21) Anmeldenummer: 96102065.8
(22) Anmeldetag: 13.02.1996
(51) Int. Cl.: E06B 1/00, E06B 1/30

(54) **Montagezarge für Fenster oder Türen in zweischaligem Mauerwerk**

(30) Priorität: 15.02.1995 DE 19504966
(71) Anmelder: HT TROPLAST AG, D-53840 Troisdorf (DE)
(72) Erfinder: Gross, Siegfried, D-33699 Bielefeld (DE); Solty, Friedrich, D-22848 Norderstedt (DE); Thomann, Hartmut, D-22397 Hamburg (DE)

(57) **Zusammenfassung**

Die vorliegende Erfindung betrifft eine Montagezarge zur Befestigung in Fenster- oder Türöffnungen von Bauwerken mit zweischaligem Mauerwerk. Sie besteht aus einem gekammerten Profilstab, der einen im wesentliche Z-förmigen Querschnitt besitzt, ist verdeckt liegend angebracht und bei beliebigen Baumaterialien einsetzbar.

## Beschreibung

### Technisches Gebiet

Die vorliegende Erfindung betrifft eine Montagezarge zur Befestigung in Fenster- oder Türöffnungen von Bauwerken mit zweischaligem Mauerwerk.

### Stand der Technik

In der DE-A-37 20 691 wird eine Montagezarge für Fenster oder Türen in zweischaligem Mauerwerk beschrieben. Diese Montagezarge wird an der Außenseite der Mauerinnenschale mittels einer Schraubverbindung befestigt. Solche Befestigungen eignen sich jedoch nur für Betonmauern. Außerdem benötigt die Montagezarge eine vordere, zweite Abstützung und ist deshalb nur bei Fenstern mit Brüstung einsetzbar. Darüber hinaus ist die Montagezarge auch nach Montage von Fenster oder Tür sichtbar, was zu Undichtigkeit und optischen Problemen führt.

### Aufgabe der Erfindung

Aufgabe dieser Erfindung ist es, eine Montagezarge zur Verfügung zu stellen, die bei beliebigem zweischaligem Mauerwerk und vielen Fenstertypen eingesetzt und außerdem verdeckt angebracht werden kann.

### Darstellung der Erfindung

Obige Aufgabe wird gelöst durch eine Montagezarge mit den Merkmalen des Anspruchs 1, bevorzugt in Verbindung mit den Merkmalen der Unteransprüche, und durch ein Verfahren mit den Merkmalen des Anspruchs 9.

Die erfindungsgemäße Montagezarge wird in Fenster- und/oder Türöffnungen von Bauwerken mit zweischaligem Mauerwerk befestigt. Sie besteht aus einem gekammerten Profilstab, der einen im wesentliche Z-förmigen Querschnitt besitzt.

In einer bevorzugten Ausführungsform weist die erfindungsgemäße Montagezarge etwa in Verlängerung des mittleren Z-Balkens einen Montageanschlag auf, der zur Abstützung der Montagezarge an der Außenseite der Mauerinnenschale dient.

Bevorzugt befinden sich am mittleren und/oder am unteren Z-Balken der erfindungsgemäßen Montagezarge Verzahnungsstege, die die Verbindung zwischen Montagezarge und dem Beton verbessern, der zur Befestigung der Montagezarge eingesetzt werden kann.

In einer weiteren Ausführungsform weist die erfindungsgemäße Montagezarge eine Montagefläche zur Aufnahme der inneren Fensterbank, des Estrichs, des Bodenbelages o.dgl. auf.

Die erfindungsgemäße Montagezarge kann in besonderen Ausgestaltungen aus Recycling-Kunststoff bestehen und/oder in einer oder mehreren Kammern des Profilstabes mit einer Stahlarmierung versehen sein.

In besonders bevorzugten Ausführungsformen der erfindungsgemäßen Montagezarge werden unter dem oberen Z-Balken wärmedämmende Schichten eingesetzt.

Desweiteren kann die erfindungsgemäße Montagezarge in der Art ausgestaltet sein, daß der im wesentlichen Z-förmige Querschnitt des Profilstabes aus einer durchgehenden Kammer gebildet wird, welche gegebenenfalls mit Verstärkungsstegen versehen ist.

Die erfindungsgemäße Montagezarge kann durch einen auf der Mauerinnenschale aufgebrachten Betonbereich unter Zuhilfenahme z.B. von Schraubverbindungen, befestigt werden.

Der Vorteil der Erfindung liegt darin, daß die Montagezarge in Kombination mit beliebigen Baumaterialien einsetzbar ist. Außerdem kann die erfindungsgemäße Montagezarge verdeckt liegend angebracht werden, so daß Dichtungsprobleme im Außenbereich vermieden werden und desweiteren ohne optische Nachteile für die Montagezarge Recyclingmaterial benutzt werden kann.

Überraschenderweise benötigt die erfindungsgemäße Montagezarge, bedingt durch ihre hohe Eigensteifigkeit, nur einen Abstützpunkt auf der inneren Mauerschale und kann dadurch auch bei Fenstern ohne Brüstung eingebaut werden, z.B. bei geschoßhohen Fenstern, die auf der Rohbetondecke montiert werden. Bei großen Fenstern wird die erfindungsgemäße Montagezarge, um eine ausreichende Steifigkeit zu sichern, in der Regel mit einer Stahleinlage versehen. Der Verzicht auf einen zweiten Abstützpunkt hat den weiteren Vorteil, daß das Fenster bereits vor Fertigstellung der Maueraußenschale auf der Montagezarge montiert werden kann. Darüber hinaus wird eine größere Variabilität in der Breite der Dämm- und Luftschicht zwischen den Mauerschalen ermöglicht.

Die Erfindung wird nachfolgend anhand zweier Ausführungsbeispiele sowie der Zeichnungen näher erläutert.

### Kurze Beschreibung der Zeichnungen

Es zeigen
- Fig.1:: einen Längsschnitt durch die Montagezarge nach Beispiel 1
- Fig.2:: einen Längsschnitt durch die Montagezarge nach Beispiel 2

### Wege zur Ausführung der Erfindung

### Beispiel 1 (s. Fig.1)

Die Montagezarge 1 besteht aus einem mehrkammerigen Profilstab aus Hart-PVC, bei dem eine Kammer mit einer Stahleinlage 2 versehen ist. Die Montagefläche 6 wird durch den verbreiterten unteren Z-Balken 10 gebildet, der vier Verzahnungsstege 4 aufweist. Der Montageanschlag 3 befindet sich etwa in Verlängerung des mittleren Z-Balkens 9 an der Außenseite der Mauerinnenschale 11. Unter dem oberen Z-Balken 8 sind wärmedämmende Schichten 5 angebracht. Die Montagezarge 1 wird unter Zuhilfenahme von Schraubverbindungen 12 an der Mauerinnenschale 11 befestigt. Besteht die Mauerinnenschale 11 z.B. aus Kalksandstein, wird die Montagezarge 1 zusätzlich durch einen Betonbereich 7 befestigt.

### Beispiel 2 (s. Fig.2)

Die Montagezarge 1 besteht aus einem einkammerigen Profilstab aus Recycling-Hart-PVC, dessen Kammer mit einer Stahleinlage 2 und Verstärkungsstegen 13 versehen ist. Die Montagefläche 6 wird durch eine zusätzliche Kammer gebildet und ist sowohl mit dem mittleren Z-Balken 9 als auch mit dem unteren Z-Balken 10 verbunden. Sie weist zwei Verzahnungsstege 4 auf. Der Montageanschlag 3 befindet sich in Verlängerung des mittleren Z-Balkens 9 und liegt an der Außenseite der Mauerinnenschale 11 an. Unter dem oberen Z-Balken 8 sind wärmedämmende Schichten 5 angebracht. Die Montagezarge 1 wird unter Zuhilfenahme von Schraubverbindungen 12 an der Mauerinnenschale 11 befestigt. Besteht die Mauerinnenschale 11 z.B. aus Kalksandstein, wird die Montagezarge 1 zusätzlich durch einen in Fig. 2 nicht dargestellten Betonbereich befestigt.

## Patentansprüche

1. Montagezarge (1) zur Befestigung in Fenster- und/oder Türöffnungen von Bauwerken mit zweischaligem Mauerwerk, bestehend aus einem gekammerten Profilstab, gekennzeichnet durch einen im wesentlichen Z-förmigen Querschnitt.

2. Montagezarge (1) nach Anspruch 1, gekennzeichnet durch einen Montageanschlag (3) etwa in Verlängerung des mittleren Z-Balkens zur Abstützung an der Außenseite der Mauerinnenschale (11).

3. Montagezarge (1) nach einem der Ansprüche 1 oder 2, gekennzeichnet durch Verzahnungsstege (4) am mittleren und/oder am unteren Z-Balken.

4. Montagezarge (1) nach einem der Ansprüche 1 bis 3, gekennzeichnet durch eine Montagefläche (6), welche mit dem unteren Z-Balken (10) verbunden ist oder durch einen breiteren unteren Z-Balken (10) gebildet wird.

5. Montagezarge (1) nach einem der Ansprüche 1 bis 4 bestehend aus Recycling-Kunststoff.

6. Montagezarge (1) nach Anspruch 5, gekennzeichnet durch den Einsatz einer Stahlarmierung (2) in mindestens einer Kammer des Profilstabes.

7. Montagezarge (1) nach einem der Ansprüche 1 bis 6, gekennzeichnet durch den Einsatz von wärmedämmenden Schichten (5) unter dem oberen Z-Balken.

8. Montagezarge (1) nach einem der Ansprüche 1 bis 7, dadurch gekennzeichnet, daß der im wesentlichen Z-förmige Querschnitt des Profilstabes aus einer durchgehenden Kammer gebildet wird, welche gegebenenfalls mit Verstärkungsstegen (13) versehen ist.

9. Verfahren zur Befestigung der Montagezarge (1) nach einem der Ansprüche 1 bis 8, dadurch gekennzeichnet, daß die Montagezarge durch einen auf die Mauerinnnenschale (11) aufgebrachten Betonbereich (7) unter Zuhilfenahme von Schraub- oder ähnlichen Verbindungen (12) befestigt wird.
